# EUROPÄISCHE PATENTSCHRIFT

(11) **EP 0 596 480 B1**
(45) Veröffentlichungstag und Bekanntmachung des Hinweises auf die Patenterteilung: **21.02.1996**
(21) Anmeldenummer: 93117831.3
(22) Anmeldetag: 03.11.1993
(51) Int. Cl.: E05B 27/00

(54) **Schliesszylinder und Verfahren zur Herstellung des Schliesszylinders**
Locking cylinder and method of producing this locking cylinder
Cylindre de fermeture et procédé pour fabriquer ce cylindre de fermeture

(30) Priorität: 06.11.1992 DE 4237565
(43) Veröffentlichungstag der Anmeldung: 11.05.1994
(73) Patentinhaber: Aug. Winkhaus GmbH & Co. KG, D-48291 Telgte (DE)
(72) Erfinder: Wienert, Dieter, D-48308 Senden (DE)
(74) Vertreter: Weickmann, Heinrich, Dipl.-Ing.

(56) Entgegenhaltungen:
- EP-A- 0 226 252
- EP-A- 0 364 660
- EP-A- 0 449 177

## Beschreibung

Die Erfindung betrifft einen Schließzylinder umfassend ein Schließzylindergehäuse mit einer Außenoberfläche und einer Kernaufnahmebohrung, einen in dieser Kernaufnahmebohrung drehbar aufgenommenen Schließzylinderkern mit einem Schlüsseleinsteckschlitz zur Aufnahme eines Schlüssels und mindestens ein Zuhaltestiftpaar, wobei dieses Zuhaltestiftpaar einen in einer Kernstiftbohrung des Schließzylinderkerns geführten Kernstift und einen in einer Gehäusestiftbohrung des Schließzylindergehäuses geführten Gehäusestift umfaßt, welche Stifte in einer Grundstellung des Schließzylinderkerns gegenüber dem Schließzylindergehäuse miteinander fluchten und bei eingestecktem schließgeheimnisangepaßtem Schlüssel durch Vorspannmittel derart eingestellt sind, daß eine zwischen einander zugekehrten Endteilen von Kernstift und Gehäusestift liegende Trennstelle in der zylindrischen Trennfläche zwischen der Kernaufnahmebohrung und dem Schließzylinderkern liegt und wobei die Gehäusestiftbohrung einen Oberflächenbereich der Außenoberfläche des Schließzylindergehäuses anschneidet und durch ein Verschlußmittel verschlossen ist.

Ein solcher Schließzylinder ist beispielsweise aus der deutschen Patentschrift 33 38 713 bekannt. Bei dieser bekannten Ausführungsform sind in üblicher Weise mehrere Zuhaltestiftpaare in Richtung der Längsachse des Schließzylinders hintereinander angeordnet, wobei die Gehäusestiftbohrungen in dem Stegteil eines sogenannten Hahn-Profils des Schließzylindergehäuses aufgenommen sind. Die Verschlußmittel zum Verschluß der Gehäusestiftbohrungen sind dabei von Kerbstiften gebildet, welche in die äußeren Enden der Gehäusestiftbohrungen, d.h. die im Bereich der Sackbodenfläche des Profilstegs mündenden Enden der Gehäusestiftbohrungen eingepreßt sind. Die Enden der Kerbstifte im Bereich der Sackbodenfläche sind dabei so bearbeitet, daß sie die zylindrische Sackbodenfläche entsprechend ihrer Zylinderform vollständig ergänzen.

Bei der Herstellung des bekannten Schließzylinders ist es notwendig, beim Einpressen der Kerbstifte in die Gehäusestiftbohrungen die äußeren Enden der Kerbstifte zumindest außerhalb des Bereichs der Scheitellinie der zylindrischen Sackbodenfläche über diese Sackbodenfläche überstehen zu lassen und die seitlich dieser Scheitellinie liegenden, über die Sackbodenfläche überstehenden Kerbstiftteile sodann durch eine spanende Bearbeitung abzutragen, um die glatte Sackbodenfläche zu erhalten. Natürlich ist es auch möglich, die Kerbstifte beim Einpressen etwas weiter über die zylindrische Sackbodenfläche überstehen zu lassen, um damit sicherzustellen, daß beim Abtragen der über die zylindrische Sackbodenfläche überstehenden Kerbstiftteile mit Sicherheit eine völlig glatte und komplette zylindrische Sackbodenfläche erhalten wird. In jedem Fall ist also eine spanende Nachbearbeitung erforderlich.

Man könnte daran denken, die spanende Nachbearbeitung zur Erzielung einer glatten zylindrischen Sackbodenfläche dadurch zu vermeiden, daß man die Kerbstifte an jeweils einem Ende mit einer entsprechend zylindrischen Endfläche versieht, um durch diese die zylindrische Sackbodenfläche dann jeweils im Bereich der Gehäusestiftbohrungen übergangslos zu ergänzen. Eine solche Technik würde aber beim Einbringen neben der exakten Längspositionierung der Kerbstifte auch eine exakte winkelmäßige Positionierung der Kerbstifte erfordern, so daß die Herstellung der Schließzylinder insgesamt sehr erschwert werden würde.

Es ist aus der DE-OS 29 53 598 eine Spezialkonstruktion eines Schließzylinders bekannt, bei welcher in die Gehäusestiftbohrungen Auskleidungshülsen eingesetzt wurden, welche ihrerseits die Gehäusestifte und die auf die Gehäusestifte einwirkenden Vorspannfedern aufgenommen haben. Dabei hat man, um die Schließung beeinflussen zu können, d.h. um die Zuhaltestiftpaare austauschen zu können, die äußeren Enden der Auskleidungshülsen mit Schraubstöpseln verschlossen.

Von diesem Spezialfall abgesehen, galt in der Schließzylinderherstellungstechnik bisher die Regel, daß die Gehäusestiftbohrungen an ihren Enden vollständig bündig abgeschlossen sein müssen, so wie vorstehend unter Hinweis auf die verschiedenen Herstellungsmöglichkeiten bei dem Schließzylinder nach der DE-PS 33 38 713 dargelegt. Diese Vorstellung von dem vollständig bündigen und glatten Abschluß der Gehäusestiftbohrungen war zum einen dadurch begründet, daß über das Profil des Schließzylindergehäuses wegen der Notwendigkeit dieses Schließzylindergehäuses anschließend in Steckschlösser oder andere Konstruktionen mit vorgegebenem Aufnahmeprofil einsetzen zu können, nichts überstehen darf. Andererseits bestand bei der Konstruktion von Schließzylindern allgemein auch die Forderung, daß an der Verschlußstelle der Gehäusestiftbohrungen keine gegenüber der Schließgehäuse-Außenoberfläche zurücktretenden Hohlräume bestehen dürfen, da diese Hohlräume Verunreinigungen wie Späne oder dergleichen aufnehmen könnten, die dann das Einschieben der Schließzylindergehäuse in die profilangepaßten Aufnahmen von Einsteckschlössern oder anderen Konstruktionen behindern könnten. Schließlich war auch die Vorstellung verbreitet, daß ein Schließzylinder, der bei den Verarbeitern und auch bei den Endverbrauchern als ein Präzisionselement angeboten werden soll, den Grad seiner Präzision auch im äußeren Finish erkennen lassen soll, so daß auch aus diesem Grunde eine völlig glatte Oberfläche des Schließzylinderprofils eben auch im Bereich der Verschneidungsstellen mit den Gehäusestiftbohrungen gefordert wurde.

Von dieser bisherigen Vorstellung bezüglich der Konstruktion und des Aussehens eines Schließzylinders abweichend wird erfindungsgemäß vorgeschlagen, daß das Verschlußmittel eine in Bezug auf eine Achse der Gehäusestiftbohrung rotationssymmetrische, von dem die Außenoberfläche umgebenden Außenraum her gesehen, konvexe Endfläche aufweist, deren zur Achse der Gehäusestiftbohrung orthogonal liegender Größquerschnitt auf seinem ganzen Umfang innerhalb der Gehäusestiftbohrung liegt und deren Scheitel vorzugsweise in oder mit kleinem Abstand innerhalb eines durch die Gehäusestiftbohrung begrenzten virtuellen Teilbereichs des jeweiligen Oberflächenbereichs liegt, welcher einem beim Einbringen der Bohrung weggenommenen Teilbereich des Oberflächenbereichs entspricht.

Bei einer solchen erfindungsgemäßen Ausgestaltung wird folgendes erreicht: Ein Nacharbeiten der Gehäuseoberfläche nach Einbringen der Verschlußmittel ist nicht erforderlich, weil überraschenderweise die konvexe Oberfläche der Verschlußmittel das Erscheinungsbild des Schließzylinders nicht negativ beeinflußt, wenn die vorstehend angegebenen geometrischen Bedingungen erfüllt sind, sondern, im Gegenteil, der Eindruck des hochpräzisen technischen Instruments noch erhöht wird.

Dies gilt insbesondere auch dann, wenn - wie üblich - eine Reihe von Stiftzuhaltepaaren in Längsrichtung des Zylinders nebeneinander angeordnet sind und wenn die jeweiligen konvexen Endflächen in ihrer Längseinstellung gegenüber der Außenoberfläche des Schließzylindergehäuses identisch positioniert sind.

Die Forderung, daß nichts über die Außenoberfläche des Profils vorsteht, wird bei Einhaltung der oben angegebenen geometrischen Bedingungen ohne weiteres erreicht.

Die verbleibenden Ringausnehmungen, die vom Scheitelbereich zur Umfangsfläche der Gehäusestiftbohrungen stetig an Tiefe zunehmen, sind so klein, daß in größerem Maße ein Hängenbleiben von Spänen und ähnlichen Verunreinigungen nicht zu befürchten ist.

Obwohl das Erscheinungsbild durch unterschiedliche Tiefe der Ringausnehmungen dann beeinträchtigt ist, wenn der Oberflächenbereich zylindrisch gekrümmt ist, stört dies das Aussehen nicht, auch dann nicht, wenn eine Mehrzahl von Gehäusestiftpaarungen nebeneinander vorgesehen ist, soferne die jeweils gleiche Eindringtiefe der Verschlußmittel in allen Gehäusestiftbohrungen gewährleistet ist.

Bei der Handhabung durch den Konsumenten fühlt sich der erfindungsgemäß ausgestaltete Schließzylinder annähernd ebenso glatt und berührungsfreundlich an wie ein Schließzylinder, bei dem die Verschlußmittel dem jeweiligen Oberflächenbereich übergangslos glatt angepaßt sind.

Die Endfläche kann eine sphärische Endfläche sein mit einem Durchmesser, welcher dem Durchmesser der Gehäusestiftbohrung annähernd entspricht.

Die Verschlußteile lassen sich in solcher Qualität und insbesondere solcher Härte herstellen, daß sie beim Einbringen in die Gehäusestiftbohrungen, wie auch immer dieses Einbringen erfolgt, nicht beschädigt werden und deshalb ihr Aussehen nicht beeinträchtigt wird. Die Verschlußelemente können an den Enden beispielsweise poliert oder anders oberflächenbehandelt sein, so daß sie sich gut in die Oberflächenerscheinung herkömmlicher galvanisch behandelter oder lackierter Schließzylinder einfügen, wobei durch unterschiedliche Farbe, unterschiedlichen Glanz oder andere unterschiedliche Oberflächengestaltung noch interessante Effekte erzielt werden können.

Es soll auch nicht ausgeschlossen werden, daß die konvexen Endflächen in ihrem Scheitelbereich geringfügig abgeflacht sind, so daß bei einem etwaigen Einpressen der Verschlußmittel geringere Flächenpressungen auftreten und damit eine Oberflächenbeschädigung vermieden wird. Selbstverständlich muß bei der Bemessung der Größe solcher Scheitelabflachungen immer wieder auf die Notwendigkeit geachtet werden, daß beim Einschieben eines Schließzylindergehäuses in die hierfür vorgesehene Aufnahme eines Einsteckschlosses oder eines anderen Geräts keine Teile über die Profiloberfläche vorstehen dürfen, die zu einem Verhaken führen könnten. Dies kann man aber ohne weiteres dadurch vermeiden, daß man bei scheitelabgeflachten Verschlußmitteln diese so tief in die Gehäusestiftbohrungen eindrückt, daß die gesamten Scheitelabflachungen innerhalb des virtuellen Flächenbereichs liegen.

Die Befestigung der Verschlußmittel in den Gehäusestiftbohrungen erfolgt vorzugsweise durch Einpressen, wobei die Verschlußmittel in ihrem Durchmesser derart auf den Durchmesser der Gehäusestiftbohrungen abgestimmt werden, daß einerseits ein Einpressen ohne sichtbare Deformation des jeweiligen Oberflächenbereichs erzielt wird, andererseits aber ein unverrückbarer Halt der Verschlußmittel in den Gehäusestiftbohrungen gewährleistet ist.

Während die Schließzylindergehäuse in der Regel aus einem Buntmetall hergestellt werden, können als Verschlußmittel Stahlteile verwendet werden, die in Massenproduktion billig herstellbar sind.

Wie schon einleitend angedeutet, ist der Erfindungsvorschlag insbesondere dann anwendbar, wenn der Oberflächenbereich, in den die Gehäusestiftbohrungen münden, von einer Zylinderfläche gebildet ist, deren Mantellinien parallel zur Achse der Kernaufnahmebohrungen verlaufen. Dies gilt sowohl bei Rundzylindern als auch bei den verbreiteten Schließzylindern mit Hahn-Profil, bei denen die Gehäusestiftbohrungen die Sackbodenfläche des Profilstegs des Hahn-Profils anschneiden.

Nach einer bevorzugten Ausführungsform der Erfindung ist das Verschlußmittel von einer Kugel gebildet. Der Vorteil dieser Ausführungsform liegt darin, daß das automatische Zuführen in einem Herstellungsautomaten bei Verwendung von Kugeln ohne komplizierte Orientierungsmittel durchgeführt werden kann.

Der Einsatz von Kugeln als Verschlußmittel ist deshalb als ungewöhnlich zu betrachten, weil man bei Verwendung von Kugeln hinsichtlich der axialen Tiefe des Verschlußmittels Kugel keine Variationsfreiheit hat, um Anpassungsmaßnahmen an unterschiedliche Zylinderformen, unterschiedliche Vorspannmittel und unterschiedliche Gehäusestiftabmessungen vornehmen zu können. Dies hat sich aber überraschenderweise als unbedenklich erwiesen, weil die Möglichkeit besteht, die jeweilige freie Länge der Gehäusestiftbohrung durch Einbringen von Füllkörpern in die Gehäusestiftbohrung zu variieren, so daß sich dann ggf. die Vorspannmittel an solchen Füllkörpern abstützen können. Als Füllkörper können wiederum Kugeln oder Zylinderabschnitte verwendet werden.

Alternativ ist es auch denkbar, daß das Verschlußmittel von einem Stab gebildet ist, welcher an mindestens einem Ende, vorzugsweise an beiden, die rotationssymmetrische konvexe Endfläche besitzt. Die Montagetechnik wird durch eine solche Maßnahme im Vergleich zu einer Kugel allerdings erschwert, so daß man zu dieser Möglichkeit nur in besonderen Situationen greifen wird, beispielsweise dann, wenn besondere Profile der sphärischen Endflächen gewählt werden sollen. Man könnte sich denken, daß man bei Verwendung von stabförmigen Verschlußmitteln am Übergang von dem Stab zur konvexen Endfläche auch eine Ringschulter vorsieht. Auf diese Weise kann der Größtquerschnitt der konvexen Endfläche kleiner sein als der Querschnitt des zylindrischen Abschnitts des stabförmigen Verschlußmittels.

In üblicher Weise können die Vorspannmittel von Schraubendruckfedern gebildet sein. Dabei ist es vorteilhaft, wenn die Schraubendruckfeder zur Positionierung wenigstens auf einem Teil ihrer Länge eine Hüllfläche besitzt, deren Durchmesser wenigstens annähernd dem Innendurchmesser der Gehäusestiftbohrung entspricht. Um zu vermeiden, daß sich die Schraubendruckfeder bei Anlage gegen eine konvexe Fläche des Verschlußmittels in dem zwischen Umfangsfläche der Gehäusestiftbohrung und konvexer Endfläche gebildeten Spalt fehlerhaft einstellt oder verklemmt, kann es vorteilhaft sein, wenn die Schraubendruckfeder wenigstens an dem mit der Kugelfläche in Berührung stehenden Ende einen durchmesserverjüngten Abschnitt besitzt.

Die Erfindung betrifft weiter ein Verfahren zur Herstellung eines Schließzylinders, dieser Schließzylinder umfassend ein Schließzylindergehäuse mit einer Außenoberfläche und einer Kernaufnahmebohrung, einen in dieser Kernaufnahmebohrung drehbar aufgenommenen Schließzylinderkern mit einem Schlüsseleinsteckschlitz zur Aufnahme eines Schlüssels und mindestens ein Zuhaltestiftpaar, wobei dieses Zuhaltestiftpaar einen in einer Kernstiftbohrung des Schließzylinderkerns geführten Kernstift und einen in einer Gehäusestiftbohrung des Schließzylindergehäuses geführten Gehäusestift umfaßt, welche Stifte in einer Grundstellung des Schließzylinderkerns gegenüber dem Schließzylindergehäuse miteinander fluchten und bei eingestecktem, schließgeheimnisangepaßtem Schlüssel durch Vorspannmittel derart eingestellt sind, daß eine zwischen einander zugekehrten Endteilen von Kernstift und Gehäusestift liegende Trennstelle in der zylindrischen Trennfläche zwischen der Kernaufnahmebohrung und dem Schließzylinderkern liegt, und wobei die Gehäusestiftbohrung einen Bereich der Außenoberfläche des Schließzylindergehäuses anschneidet und durch Verschlußmittel verschlossen ist, dieses Verfahren umfassend eine Bohroperation ausgehend von dem durch die Gehäusestiftbohrung angeschnittenen Oberflächenbereich zur Bildung der Gehäusestiftbohrung und das nachträgliche Einführen des Verschlußmittels in das an diesen Oberflächenbereich angrenzende Ende der Gehäusestiftbohrung.

Für die Durchführung dieses Verfahrens wird vorgeschlagen, daß als Verschlußmittel in die Gehäusestiftbohrung ein Verschlußkörper eingeführt wird, welcher zumindest an seinem bei der Einführung nachlaufenden Ende eine in Bezug auf eine Achse der Gehäusestiftbohrung rotationssymmetrische, von dem die Außenoberfläche umgebenden Außenraum her gesehen konvexe Endfläche aufweist, deren zur Achse der Gehäusestiftbohrung orthogonal liegender Größtquerschnitt auf seinem ganzen Umfang in die Gehäusestiftbohrung eintritt, während der Scheitel vorzugsweise in oder mit kleinem Abstand innerhalb eines durch die Gehäusestiftbohrung begrenzten virtuellen Teilbereichs des jeweiligen Oberflächenbereichs gelegt wird, welcher einem beim Einbringen der Bohrung weggenommenen Teilbereich des Oberflächenbereichs entspricht.

Dabei kann der Verschlußkörper in der Gehäusestiftbohrung durch Preßsitz fixiert werden.

Der Verschlußkörper kann durch eine Einschubfläche eines Einschubwerkzeugs eingeführt werden, welches sich gegen den jeweiligen Oberflächenbereich anlegend die Einschubtiefe bestimmt. Diese Einschubfläche kann gleichzeitig mehrere Verschlußmittel eindrücken, so daß deren gleichmäßige Positionierung gewährleistet ist.

Es ist möglich, daß der Verschlußkörper in die Gehäusestiftbohrung eingeführt wird, nachdem durch das dem Oberflächenbereich zugehörige äußere Ende der Gehäusestiftbohrung der Gehäusestift und ggf. das Vorspannmittel und/oder ein Füllkörper eingeführt worden sind.

Es ist aber auch möglich, daß der Gehäusestift sowie ggf. ein Füllkörper und/oder ein Vorspannmittel von der Kernstiftbohrung her in die Gehäusestiftbohrung eingeführt werden, nachdem das dem Oberflächenbereich zugekehrte äußere Ende der Gehäusestiftbohrung durch Einsetzen des Verschlußkörpers verschlossen worden ist. Die Entscheidung darüber, welche der beiden Möglichkeiten gewählt wird, hängt insbesondere auch von den vorhandenen Fabrikationseinrichtungen ab.

Beim Bohren der Gehäusestiftbohrung wird die entstehende Bohrung vorzugsweise nur bis zur Verschneidung mit der Kernstiftbohrung ausgeführt, so daß der der Gehäusestiftbohrung diametral gegenüberliegende Bereich des Zylindergehäuses nicht angeschnitten wird und deshalb auch nicht wieder verschlossen werden muß.

Nach dem erfolgten Einbringen des Verschlußkörpers ist eine weitere Oberflächenbearbeitung in dem Oberflächenbereich und an dem Verschlußkörper in der Regel nicht erforderlich.

Die beiliegenden Figuren erläutern die Erfindung anhand eines Ausführungsbeispiels; es stellen dar:
- Figur 1: eine Seitenansicht teilweise im Schnitt eines erfindungsgemäß ausgestalteten Schließzylinders mit Hahn-Profil;
- Figur 2: eine Endansicht in Pfeilrichtung II der Figur 1, teilweise aufgebrochen;
- Figur 3: eine Seitenansicht einer abgewandelten Ausführungsform analog zu Figur 1 und
- Figur 4: eine Endansicht in Pfeilrichtung IV der Figur 3, wiederum teilweise aufgebrochen.

In Figur 1 ist das Schließzylindergehäuse eines Doppelschließzylinders ganz allgemein mit 10 bezeichnet. Dieses Schließzylindergehäuse hat ein sogenanntes Hahn-Profil mit einem Profilsteg 12, dessen Sackbodenfläche mit 14 bezeichnet ist. Der Schließzylinder 10 weist weiter eine Kernbohrung 16 auf, welche einen Schließzylinderkern 18 mit Schlüsseleinführungsschlitz 20 aufnimmt.

Es sind mehrere Zuhaltestiftpaare vorgesehen, von denen im folgenden nur eines beschrieben sei, welches mit 22 bezeichnet ist. Dieses Zuhaltestiftpaar 22 besteht aus einem Kernstift 22a und einem Gehäusestift 22b. Der Kernstift 22a ist in einer Kernstiftbohrung 24a des Schließzylinderkerns 18 aufgenommen, während der Gehäusestift 22b von einer Gehäusestiftbohrung 24b des Schließzylindergehäuses 10 aufgenommen ist. In der Grundstellung des Schließzylinders, welche in Figur 1 dargestellt ist und in welcher der Schlüssel gesteckt und gezogen werden kann, fluchten der Kernstift 22a und der Gehäusestift 22b miteinander. Die Trennstelle 22c zwischen dem Kernstift 22a und dem Gehäusestift 22b liegt dann, wenn ein schließgeheimnisangepaßter Schlüssel eingesteckt ist, in der Trennfläche 28, welche durch die Innenumfangsfläche der Kernbohrung 16 und die Außenumfangsfläche des Schließzylinderkerns 18 definiert ist. Wenn die Trennstellen sämtlicher Stiftzylinderpaare in der Trennfläche 28 liegen, so kann der Schließzylinderkern mittels des Schlüssels gedreht werden.

Die Gehäusestiftbohrung 24b ist von der Sackbodenfläche 14 her in das Schließzylindergehäuse 10 eingebohrt bis zur Verschneidung mit der Kernbohrung 16. Das untere Ende der Gehäusestiftbohrung 24b ist durch eine Verschlußkugel 30 mit einer Endfläche 30a verschlossen, welche in die Gehäusestiftbohrung 24b mit geringem Übermaß eingepreßt ist. Das Einpressen der Verschlußkugeln 30 der einzelnen Gehäusestiftpaare kann durch ein gemeinsames Werkzeug 32 erfolgen, welches in der Figur 2 dargestellt ist. Dieses Gehäuse besitzt eine der Sackbodenfläche 14 genau angepaßte Schubfläche 34, welche bei Annähern des Werkzeugs 32 an die Sackbodenfläche 14 sich gegen diese anlegt und dabei die Kugeln 30 in eine Stellung bringt, in welcher deren nach unten weisende Scheitelbereiche S jeweils in einer virtuellen Fläche V liegen, welche die Sackbodenfläche 14 mit entsprechender Krümmung ergänzt.

An der Verschlußkugel 30 schließt sich nach oben eine lose eingelegte Füllkugel 36 an, welche als Widerlager für eine Schraubendruckfeder 38 dient. Diese Schraubendruckfeder 38 drückt mit ihrem oberen Ende gegen den Gehäusestift 22b und über diesen auf den Kernstift 22a, so daß letzterer in Eingriff mit der gezackten Schlüsselbrust gehalten wird, wenn der passende Schlüssel gesteckt ist, und die Trennstelle 22c gleichzeitig in der Trennfläche 28 liegt.

Die oberen und unteren Enden der Schraubendruckfeder 38 sind enger gewickelt als der mittlere Abschnitt, so daß diese Endabschnitte eine definierte Anlage an der Füllkugel 36 und an dem unteren Ende des Gehäusestifts 22b finden.

Die Gehäusestiftpaare können unterschiedliche Formen haben wie in Figur angedeutet. Es ist auch zu beachten, daß die Trennstelle 22c, welche bei gestecktem schließgeheimnisangepaßten Schlüssel in der Trennfläche 28 liegen muß, nicht notwendigerweise durch die einander zugekehrten Enden der Stifte 22a und 22b selbst gebildet sein muß, sondern auch von einem dieser Stifte und einem Zwischenplättchen gebildet sein kann, welches in variierender Dicke zur Schließungsvariation eingesetzt werden kann. Natürlich kann die Trennstelle auch zwischen zwei einander benachbarten Zwischenplättchen (nicht eingezeichnet) gebildet werden.

Die Herstellung erfolgt so: Schließzylinderkern 18 und Schließzylindergehäuse werden getrennt hergestellt. Der Schließzylinderkern wird mit den Bohrungen 24a versehen. Die Gehäusestiftbohrungen werden von der Sackbodenfläche 14 her gebohrt bis zum Eintritt des jeweiligen Bohrinstruments in die Kernbohrung 16.

Anschließend wird der Schließzylinderkern 18 mit den Kernstiften 22a bestückt und in die Kernbohrung 16 eingeschoben, wobei er gegenüber der Grundstellung gemäß Figur 1 verdreht ist. Es ist aber auch möglich, den Schließzylinderkern 18 in der Grundstellung ohne die Kernstifte 22a zu montieren, welche dann durch die Gehäusestiftbohrung 24b zugeführt werden können. Nunmehr können von unten her durch die Gehäusebohrung 24b nacheinander der Gehäusestift 22b, die Schraubendruckfeder 38, die Füllkugel 36 und die Verschlußkugel 30 eingeführt werden. Beim erstmaligen Verdrehen des Schließzylinderkerns 18 in die Grundstellung gemäß Figur 1 tritt der Gehäusestift 22b in die Kernstiftbohrung 24a ein. Alternativ ist es auch möglich, vor dem Einsetzen des Schließzylinderkerns 18 in die Kernbohrung 16 die Verschlußkugel 30 von unten in die Gehäusestiftbohrung 24b einzupressen, danach von der Kernbohrung 16 aus nacheinander die Füllkugel 36, die Schraubendruckfeder 38 und den Gehäusestift 22b in die Gehäusestiftbohrung 24b einzuführen und nach Durchführung dieser Maßnahmen für sämtliche Zuhaltestiftpaare 22 den Schließzylinderkern 18 mit den darin aufgenommenen Kernstiften 22a in die Kernbohrung 16 einzuschieben.

Die Ausführungsform nach den Figuren 3 und 4 unterscheidet sich von derjenigen nach den Figuren 1 und 2 lediglich dadurch, daß anstelle der Füllkugeln 36 Füllstifte 136 vorgesehen sind. Bei dieser Ausführungsform kann die Länge der zylindrischen Füllstifte entsprechend dem jeweiligen Raumbedarf vorbestimmt werden.

Anstelle der Verschlußkugeln können auch Verschlußstifte verwendet werden (zeichnerisch nicht dargestellt), welche an mindestens einem Ende eine konvex gekrümmte, insbesondere sphärische Endfläche besitzen. Bevorzugt führt man solche Verschlußstifte an beiden Enden mit identischen konvexen Flächen aus, um die automatische Zuführung zu vereinfachen.

Wie aus Figuren 1 und 2 zu ersehen, liegt der größte Querschnitt Qₘₐₓ der Verschlußkugel 30 vollständig innerhalb der Gehäusestiftbohrung 24b, während der Scheitelpunkt S gemäß Figur 2 auf der virtuellen zylindrischen Ergänzung V der zylindrischen Sackbodenfläche 14 liegt.

## Patentansprüche

1. Schließzylinder umfassend
ein Schließzylindergehäuse (10) mit einer Außenoberfläche und einer Kernaufnahmebohrung (16), einen in dieser Kernaufnahmebohrung (16) drehbar aufgenommenen Schließzylinderkern (18) mit einem Schlüsseleinsteckschlitz (20) zur Aufnahme eines Schlüssels und mindestens ein Zuhaltestiftpaar (22), wobei dieses Zuhaltestiftpaar (22) einen in einer Kernstiftbohrung (24a) des Schließzylinderkerns (18) geführten Kernstift (22a) und einen in einer Gehäusestiftbohrung (24b) des Schließzylindergehäuses (10) geführten Gehäusestift (22b) umfaßt, welche Stifte (22a,22b) in einer Grundstellung des Schließzylinderkerns (Figuren 1 und 2) gegenüber dem Schließzylindergehäuse (10) miteinander fluchten und bei eingestecktem schließgeheimnisangepaßtem Schlüssel durch Vorspannmittel (38) derart eingestellt sind, daß eine zwischen einander zugekehrten Endteilen von Kernstift (22a) und Gehäusestift (22b) liegende Trennstelle (22c) in der zylindrischen Trennfläche (28) zwischen der Kernaufnahmebohrung (16) und dem Schließzylinderkern (18) liegt und wobei die Gehäusestiftbohrung (24b) einen Oberflächenbereich (14) der Außenoberfläche des Schließzylindergehäuses (10) anschneidet und durch ein Verschlußmittel (30) verschlossen ist,
**dadurch gekennzeichnet**, daß das Verschlußmittel (30) eine in Bezug auf eine Achse der Gehäusestiftbohrung (24b) rotationssymmetrische, - von dem die Außenoberfläche umgebenden Außenraum her gesehen - konvexe Endfläche (30a) aufweist, deren zur Achse der Gehäusestiftbohrung (24b) orthogonal liegender größter Querschnitt (Qₘₐₓ) auf seinem ganzen Umfang innerhalb der Gehäusestiftbohrung (24b) liegt und deren Scheitel (S) vorzugsweise in oder mit kleinem Abstand innerhalb eines durch die Gehäusestiftbohrung (24b) begrenzten virtuellen Teilbereichs (V) des jeweiligen Oberflächenbereichs (14) liegt, welcher virtueller Teilbereich (V) einem beim Einbringen der Gehäusestiftbohrung (24b) weggenommenen Teilbereich des Oberflächenbereichs (14) entspricht.

2. Schließzylinder nach Anspruch 1,
**dadurch gekennzeichnet**,
daß die Endfläche (30a) eine sphärische Endfläche ist mit einem Durchmesser, welcher dem Durchmesser der Gehäusestiftbohrung (24b) annähernd entspricht.

3. Schließzylinder nach Anspruch 1 oder 2,
**dadurch gekennzeichnet**,
daß die Endfläche (30a) eine der Oberflächenbearbeitung der Außenfläche qualitätsmäßig und aussehensmäßig angepaßte Oberfläche besitzt.

4. Schließzylinder nach Anspruch 3,
**dadurch gekennzeichnet**,
daß die Endfläche (30a) eine Oberflächenhärte besitzt, welche das Einbringen des Verschlußmittels (30) ohne Oberflächendeformation der sphärischen Endfläche (30a) gestattet.

5. Schließzylinder nach einem der Ansprüche 1 bis 4,
**dadurch gekennzeichnet**,
daß das Verschlußmittel (30) in die Gehäusestiftbohrung (24b) eingepreßt ist.

6. Schließzylinder nach einem der Ansprüche 1 bis 5,
**dadurch gekennzeichnet**,
daß der Oberflächenbereich einer Zylinderfläche (14) angehört, deren Mantellinien zur Achse der Kernaufnahmebohrung (16) parallel verlaufen.

7. Schließzylinder nach Anspruch 6,
**dadurch gekennzeichnet,**
daß die Zylinderfläche (14) von der Sackbodenfläche (14) eines mit Hahn-Profil ausgeführten sackförmigen Profilstegs (12) gebildet ist, welcher die Gehäusestiftbohrung (24b) enthält.

8. Schließzylinder nach einem der Ansprüche 1 bis 7,
**dadurch gekennzeichnet,**
daß das Verschlußmittel von einer Kugel (30) gebildet ist.

9. Schließzylinder nach Anspruch 8,
**dadurch gekennzeichnet,**
daß angrenzend an die Verschlußkugel (30) innerhalb der Gehäusestiftbohrung (24b) zur Abstützung des Vorspannmittels (38) mindestens ein Füllkörper (36), vorzugsweise lose, aufgenommen ist.

10. Schließzylinder nach Anspruch 9,
**dadurch gekennzeichnet,**
daß der Füllkörper von einer Kugel (36) oder einem Zylinderabschnitt (136) gebildet ist.

11. Schließzylinder nach einem der Ansprüche 1 bis 7,
**dadurch gekennzeichnet,**
daß das Verschlußmittel von einem Stab gebildet ist, welcher an mindestens einem Ende, vorzugsweise an beiden, eine rotationssymmetrische konvexe Endfläche besitzt.

12. Schließzylinder nach einem der Ansprüche 1 bis 11,
**dadurch gekennzeichnet,**
daß das Vorspannmittel von einer Schraubendruckfeder (38) gebildet ist.

13. Schließzylinder nach Anspruch 12,
**dadurch gekennzeichnet,**
daß die Schraubendruckfeder (38) auf einem Hauptabschnitt ihrer Länge eine Hüllfläche besitzt, deren Durchmesser wenigstens annähernd dem Innendurchmesser der Gehäusestiftbohrung (25b) entspricht.

14. Schließzylinder nach Anspruch 13,
**dadurch gekennzeichnet,**
daß die Schraubendruckfeder (38) wenigstens an einem mit einer Kugelfläche in Berührung stehenden Ende einen durchmesserverjüngten Abschnitt besitzt.

15. Verfahren zur Herstellung eines Schließzylinders, insbesondere eines Schließzylinders nach einem der Ansprüche 1 bis 14,
dieser Schließzylinder umfassend ein Schließzylindergehäuse (10) mit einer Außenoberfläche und einer Kernaufnahmebohrung (16), einen in dieser Kernaufnahmebohrung (16) drehbar aufgenommenen Schließzylinderkern (18) mit einem Schlüsseleinsteckschlitz (20) zur Aufnahme eines Schlüssels und mindestens ein Zuhaltestiftpaar (22), wobei dieses Zuhaltestiftpaar (22) einen in einer Kernstiftbohrung (24a) des Schließzylinderkerns (18) geführten Kernstift (22a) und einen in einer Gehäusestiftbohrung (24b) des Schließzylindergehäuses (10) geführten Gehäusestift (22b) umfaßt, welche Stifte (22a,22b) in einer Grundstellung des Schließzylinderkerns (Figuren 1 und 2) gegenüber dem Schließzylindergehäuse (10) miteinander fluchten und bei eingestecktem, schließgeheimnisangepaßtem Schlüssel durch Vorspannmittel (38) derart eingestellt sind, daß eine zwischen einander zugekehrten Endteilen von Kernstift (22a) und Gehäusestift (22b) liegende Trennstelle (22c) in der zylindrischen Trennfläche (28) zwischen der Kernaufnahmebohrung (16) und dem Schließzylinderkern (18) liegt, und wobei die Gehäusestiftbohrung (24b) einen Bereich (14) der Außenoberfläche des Schließzylindergehäuses (10) anschneidet und durch Verschlußmittel (30) verschlossen ist,
dieses Verfahren umfassend eine Bohroperation ausgehend von dem durch die Gehäusestiftbohrung (24b) angeschnittenen Oberflächenbereich zur Bildung der Gehäusestiftbohrung (24b) und das nachträgliche Einführen des Verschlußmittels (30) in das an diesen Oberflächenbereich (14) angrenzende Ende der Gehäusestiftbohrung (24b),
**dadurch gekennzeichnet,**
daß als Verschlußmittel in die Gehäusestiftbohrung (24b) ein Verschlußkörper (30) eingeführt wird, welcher zumindest an seinem bei der Einführung nachlaufenden Ende eine in Bezug auf eine Achse der Gehäusestiftbohrung (24b) rotationssymmetrische, - von dem die Außenoberfläche umgebenden Außenraum her gesehen - konvexe Endfläche (30a) aufweist, deren zur Achse der Gehäusestiftbohrung (24b) orthogonal liegender Größtquerschnitt (Qₘₐₓ) auf seinem ganzen Umfang innerhalb der Gehäusestiftbohrung (24b) liegt und deren Scheitel (S) vorzugsweise in oder mit kleinem Abstand innerhalb eines durch die Gehäusestiftbohrung (24b) begrenzten virtuellen Teilbereichs (V) des jeweiligen Oberflächenbereichs (14) liegt, welcher einem beim Einbringen der Bohrung (24b) weggenommenen Teilbereich (V) des Oberflächenbereichs (14) entspricht.

16. Verfahren nach Anspruch 15,
**dadurch gekennzeichnet,**
daß der Verschlußkörper (30) in der Gehäusestiftbohrung (24b) durch Preßsitz fixiert wird.

17. Verfahren nach einem der Ansprüche 15 und 16,
**dadurch gekennzeichnet,**
daß der Verschlußkörper (30) durch eine Schubfläche (34) eines Einschubwerkzeugs (32) eingeführt wird, welcher sich gegen den jeweiligen Oberflächenbereich (14) anlegend die Einschubtiefe bestimmt.

18. Verfahren nach einem der Ansprüche 15 bis 17,
**dadurch gekennzeichnet,**
daß der Verschlußkörper (30) in die Gehäusestiftbohrung (24b) eingeführt wird, nachdem durch das dem Oberflächenbereich (14) zugehörige äußere Ende der Gehäusestiftbohrung (24b) der Gehäusestift (22b) und ggf. das Vorspannmittel (38) und/oder ein Füllkörper (36) eingeführt worden sind.

19. Verfahren nach einem der Ansprüche 15 bis 17,
**dadurch gekennzeichnet,**
daß der Gehäusestift (22b) sowie ggf. ein Füllkörper (36) und/oder ein Vorspannmittel von der Kernbohrung (16) her in die Gehäusestiftbohrung (24b) eingeführt werden, nachdem das dem Oberflächenbereich (14) zugekehrte äußere Ende der Gehäusestiftbohrung (24b) durch Einsetzen des Verschlußkörpers (30) verschlossen worden ist.

20. Verfahren nach einem der Ansprüche 15 bis 19,
**dadurch gekennzeichnet,**
daß die Gehäusestiftbohrung (24b) nur bis zur Kernstiftbohrung (16) ausgeführt wird, ohne den der Gehäusestiftbohrung (24b) diametral gegenüberliegenden Bereich des Schließzylindergehäuses (10) anzubohren.

21. Verfahren nach einem der Ansprüche 15 bis 20,
**dadurch gekennzeichnet,**
daß der Verschlußkörper (30) in seinem Durchmesser und in seiner Obeflächenqualität derart auf die Form und Oberflächengestaltung des Schließzylindergehäuses (10) abgestimmt wird, daß nach dem erfolgten Einbringen des Verschlußkörpers (30) eine weitere Oberflächenbearbeitung in dem Oberflächenbereich (14) und an dem Verschlußkörper (30) nicht erforderlich ist.

## Claims

1. A cylinder lock comprising a cylinder lock housing (10) with an outer surface and a plug receiving bore (16), a cylinder lock plug (18) accommodated rotatably in this plug receiving bore (16), said cylinder lock plug (18) having a key insertion slit (20) for receiving a key and at least one pair of pin tumblers (22), this pair of pin tumblers (22) comprising a plug pin (22a) guided in a plug pin bore (24a) in the cylinder lock plug (18) and a housing pin (22b) guided in a housing pin bore (24b) in the cylinder lock housing (10), which pins (22a, 22b) are in alignment with each other when the cylinder lock plug (18) is in the starting position (Figures 1 and 2) with respect to the cylinder lock housing (10) and are so set by biassing means (38) when the key which is special conformed to the lock is inserted that a point of separation (22c) lying between mutually facing end parts of the plug pin (22a) and the housing pin (22b) is located in the cylindrical plane of separation (28) between the plug receiving bore (16) and the cylinder lock plug (18), the housing pin bore (24b) cutting through a surface area (14) of the outer surface of the cylinder lock housing (10) and being closed by a closing means (30), characterized in that the closing means (30) comprises an end face (30a) rotationally symmetrical with respect to an axis of the housing pin bore (24b) and convex - when viewed from the outer space surrounding the outer surface, the largest cross section (Qₘₐₓ) of which end face (30a), said cross section (Qₘₐₓ) lying orthogonally with respect to the axis of the housing pin bore (24b), lies with its whole circumference inside the housing pin bore (24b) and the apex (S) of which end face (30a) preferably lies in or at a short distance inside a virtual partial area (V) of the respective surface area (14), said virtual partial area (V) being defined by the housing pin bore (24b) and corresponding to a partial area of the surface area (14) removed by formation of the housing pin bore (24b).

2. A cylinder lock according to claim 1, characterized in that the end face (30a) is a spherical end face with a diameter corresponding approximately to the diameter of the housing pin bore (24b).

3. A cylinder lock according to claim 1 or claim 2, characterized in that the end face (30a) has a surface conformed in quality and appearance to the surface working of the outer face.

4. A cylinder lock according to claim 3, characterized in that the end face (30a) has a surface hardness which enables insertion of the closing means (30) without surface deformation of the spherical end face (30a).

5. A cylinder lock according to any one of claims 1 to 4, characterized in that the closing means (30) is pressed into the housing pin bore (24b).

6. A cylinder lock according to any one of claims 1 to 5, characterized in that the surface area is part of a cylindrical surface (14), whose surface lines extend in parallel with the axis of the plug receiving bore (16).

7. A cylinder lock according to claim 6, characterized in that the cylindrical surface (14) is formed of the pocket base area (14) of a pocket-shaped profiled web (12) formed with tap profile, which profiled web (12) contains the housing pin bore (24b).

8. A cylinder lock according to any one of claims 1 to 7, characterized in that the closing means is formed of a ball (30).

9. A cylinder lock according to claim 8, characterized in that at least one, preferably loose, packing member (36) is accommodated, adjoining the closing ball (30), inside the housing pin bore (24b) to support the biassing means (38).

10. A cylinder lock according to claim 9, characterized in that the packing member is formed of a ball (36) or a cylinder portion (136).

11. A cylinder lock according to any one of claims 1 to 7, characterized in that the closing means is formed of a bar which comprises a rotationally symmetrical convex end face at at least one end, preferably at both.

12. A cylinder lock according to any one of claims 1 to 11, characterized in that the biassing means is formed of a helical compression spring (38).

13. A cylinder lock according to claim 12, characterized in that the helical compression spring (38) comprises an enveloping surface over the majority of its length, the diameter of which corresponds at least approximately to the inner diameter of the housing pin bore (25b).

14. A cylinder lock according to claim 13, characterized in that the helical compression spring (38) comprises a portion of tapering diameter at at least one end in contact with a ball surface.

15. A method of producing a cylinder lock, especially a cylinder lock according to any one of claims 1 to 14, this cylinder lock comprising a cylinder lock housing (10) with an outer surface and a plug receiving bore (16), a cylinder lock Plug (18) accommodated rotatably in this plug receiving bore (16), said cylinder lock plug (18) having a key insertion slit (20) for receiving a key and at least one pair of pin tumblers (22), this pair of pin tumblers (22) comprising a plug pin (22a) guided in a plug pin bore (24a) in the cylinder lock plug (18) and a housing pin (22b) guided in a housing pin bore (24b) in the cylinder lock housing (10), which pins (22a, 22b) are in alignment with each other when the cylinder lock plug (18) is in the starting position (Figures 1 and 2) with respect to the cylinder lock housing (10) and are so set by biassing means (38) when the key which is specially conformed to the lock is inserted that a point of separation (22c) lying between mutually facing end parts of the plug pin (22a) and the housing pin (22b) is located in the cylindrical plane of separation (28) between the plug receiving bore (16) and the cylinder lock plug (18), the housing pin bore (24b) cutting through a surface area (14) of the outer surface of the cylinder lock housing (10) and being closed by a closing means (30), this method comprising a boring operation starting from the surface area cut through by the housing pin bore (24b) to form the housing pin bore (24b) and subsequent insertion of the closing means (30) into the end of the housing pin bore (24b) adjoining this surface area (14), characterized in that the closing means comprises a closing member (30) inserted into the housing pin bore (24b), said closing member (30) comprising an end face (30a) rotationally symmetrical with respect to an axis of the housing pin bore (24b) and convex - when viewed from the outer space surrounding the outer surface, the largest cross section (Qₘₐₓ) of which end face (30a), said cross section (Qₘₐₓ) lying orthogonally with respect to the axis of the housing pin bore (24b), lies with its whole circumference inside the housing pin bore (24b) and the apex (S) of which end face (30a) preferably lies in or at a short distance inside a virtual partial area (V) of the respective surface area (14), said virtual partial area (V) being defined by the housing pin bore (24b) and corresponding to a partial area of the surface area (14) removed by formation of the bore (24b).

16. A method according to claim 15, characterized in that the closing member (30) is fixed in the housing pin bore (24b) by a force fit.

17. A method according to either one of claims 15 and 16, characterized in that the closing member (30) is inserted by a thrust face (34) of an insertion tool (32), which defines the insert;depth by lying against the respective surface area (14).

18. A method according to any one of claims 15 to 17, characterized in that the closing member (30) is inserted into the housing pin bore (24b) after the housing pin (22b) and optionally the biassing means (38) and/or a packing member (36) have been inserted through the outer end, associated with the surface area (14), of the housing pin bore (24b).

19. A method according to any one of claims 15 to 17, characterized in that the housing pin (22b) and optionally a packing member (36) and/or a biassing means are inserted into the housing pin bore (24b) from the plug bore (16), after the outer end, facing the surface area (14), of the housing pin bore (24b) has been closed by insertion of the closing member (30).

20. A method according to any one of claims 15 to 19, characterized in that the housing pin bore (24b) is formed only as far as the plug pin bore (16), without the area of the cylinder lock housing (10) lying diametrically opposite the housing pin bore (24b) being bored.

21. A method according to any one of claims 15 to 20, characterized in that the closing member (30) is conformed in diameter and surface quality to the form and surface structure of the lock cylinder housing (10) in such a way that, after successful insertion of the closing member (30), further surface working in the surface area (14) and on the closing member (30) is unnecessary.

## Revendications

1. Cylindre de fermeture comportant
un boîtier de cylindre de fermeture (10) avec une surface extérieure et un perçage de logement de noyau (16), un noyau de cylindre de serrure (18) logé tournant dans ce perçage de logement de noyau (16) avec une fente d'introduction de clé (20) destinée à recevoir une clé et au moins une paire de goupilles d'arrêt (22), cette paire de goupilles d'arrêt (22) comprenant une goupille de noyau (22a), guidée dans un perçage de goupille de noyau (24a) du noyau de cylindre de fermeture (18) et une goupille de boîtier (22b), guidée dans un perçage de goupille de boîtier (24b) du boîtier de cylindre de fermeture (10), lesquelles goupilles (22a, 22b) sont alignées entre elles dans une position de base du noyau (16) (figures 1 et 2) par rapport au boîtier de cylindre de fermeture (10) et sont réglées par des moyens de précontrainte (38), lorsque la clé adaptée au secret de fermeture est introduite, de manière qu'un point de séparation (22c), situé entre des parties terminales tournées l'une vers l'autre de la goupille de noyau (22a) et de la goupille de boîtier (22b), se trouve dans la surface de séparation (28) cylindrique, entre le perçage de logement de noyau (16) et le noyau de cylindre de fermeture (18), et le perçage de goupille de boîtier (24b) coupant une zone de surface (14) de la surface extérieure du boîtier de cylindre de fermeture (10) et étant fermé par un moyen de fermeture (30)
caractérisé
en ce que le moyen de fermeture (30) présente une face terminale (30a) convexe - vue à partir du volume extérieur entourant la surface extérieure - à symétrie de révolution par rapport à un axe du perçage de goupille de boîtier (24b), dont la plus grande section transversale (Qₘₐₓ), orthogonale à l'axe du perçage de goupille de boîtier (24b), se situe sur tout son pourtour, à l'intérieur du perçage de goupille de boîtier (24b) et dont le sommet (S) se situe de préférence dans ou à une petite distance à l'intérieur d'une zone partielle (V) virtuelle, limitée par le perçage de goupille de boîtier (24b), de la zone de surface (14) respective, laquelle zone partielle (V) virtuelle correspond à une zone partielle, enlevée lors de la réalisation du perçage de goupille de boîtier (24b) de la zone de surface (14).

2. Cylindre de fermeture selon la revendication 1,
caractérisé
en ce que la face terminale (30a) est une face terminale sphérique avec un diamètre qui correspond approximativement au diamètre du perçage de goupille de boîtier (24b).

3. Cylindre de fermeture selon la revendication 1 ou 2,
caractérisé
en ce que la face terminale (30a) possède une surface adaptée dans sa qualité et son aspect à l'usinage de surface de la face extérieure.

4. Cylindre de fermeture selon la revendication 3,
caractérisé
en ce que la face terminale (30a) possède une dureté de surface, qui autorise la mise en place du moyen de fermeture (30), sans déformation de surface de la face terminale (30a) sphérique.

5. Cylindre de fermeture selon l'une des revendications 1 à 4,
caractérisé
en ce que le moyen de fermeture (30) est pressé à l'intérieur du perçage de goupille de boîtier (24b).

6. Cylindre de fermeture selon l'une des revendications 1 à 5,
caractérisé
en ce que la zone de surface fait partie d'une surface cylindrique (14), dont les génératrices sont parallèles à l'axe du perçage de logement de noyau (16).

7. Cylindre de fermeture selon la revendication 6,
caractérisé
en ce que la surface cylindrique (14) est formée par la face de fond (14) d'une nervure profilée (12) en forme de sac, réalisé avec un profil en crête de coq, qui contient le perçage de goupille de boîtier (24b).

8. Cylindre de fermeture selon l'une des revendications 1 à 7,
caractérisé
en ce que le moyen de fermeture est formé par une bille (30).

9. Cylindre de fermeture selon la revendication 8,
caractérisé
en ce qu'au moins un corps de remplissage (36), de préférence libre, est logé de manière adjacente à la bille de fermeture (30), à l'intérieur du perçage de goupille de boîtier (24b), en vue de soutenir le moyen de précontrainte (38).

10. Cylindre de fermeture selon la revendication 9,
caractérisé
en ce que le corps de remplissage est formé par une bille (36) ou une portion de cylindre (136).

11. Cylindre de fermeture selon l'une des revendications 1 à 7,
caractérisé
en ce que le moyen de fermeture est formé par une barre, qui possède, à au moins une extrémité, de préférence aux deux, une face terminale convexe à symétrie de révolution.

12. Cylindre de fermeture selon l'une des revendications 1 à 11,
caractérisé
en ce que le moyen de précontrainte est formé par un ressort de pression hélicoïdal (38).

13. Cylindre de fermeture selon la revendication 12,
caractérisé
en ce que le ressort de pression hélicoïdal (38) possède, sur une portion principale de sa longueur, une face d'enveloppe, dont le diamètre correspond au moins approximativement au diamètre intérieur du perçage de goupille de boîtier (25b).

14. Cylindre de fermeture selon la revendication 13,
caractérisé
en ce que le ressort de pression hélicoïdal (38) possède une portion de diamètre réduit, au moins à une extrémité en contact avec une surface sphérique.

15. Procédé de fabrication d'un cylindre de fermeture, en particulier d'un cylindre de fermeture selon l'une des revendications 1 à 14,
ce cylindre de fermeture comprenant un boîtier de cylindre de fermeture (10) avec une surface extérieure et un perçage de logement de noyau (16), un noyau de cylindre de serrure (18) logé tournant dans ce perçage de logement de noyau (16) avec une fente d'introduction de clé (20) destinée à recevoir une clé et au moins une paire de goupilles d'arrêt (22), cette paire de goupilles d'arrêt (22) comprenant une goupille de noyau (22a), guidée dans un perçage de goupille de noyau (24a) du noyau de cylindre de fermeture (18) et une goupille de boîtier (22b), guidée dans un perçage de goupille de boîtier (24b) du boîtier de cylindre de fermeture (10), lesquelles goupilles (22a, 22b) sont alignées entre elles dans une position de base du noyau de cylindre de fermeture (figures 1 et 2) par rapport au boîtier de cylindre de fermeture (10) et sont réglées par des moyens de précontrainte (38), lorsque la clé adaptée au secret de fermeture est introduite, de manière qu'un point de séparation (22c), situé entre des parties terminales tournées l'une vers l'autre de la goupille de noyau (22a) et de la goupille de boîtier (22b), se trouve dans la surface de séparation (28) cylindrique, entre le perçage de logement de noyau (16) et le noyau de cylindre de fermeture (18), et le perçage de goupille de boîtier (24b) coupant une zone de surface (14) de la surface extérieure du boîtier de cylindre de fermeture (10) et étant fermé par un moyen de fermeture (30),
ce procédé comportant une opération d'alésage partant de la zone de surface entamée par le perçage de goupille de boîtier (24b), en vue de la formation du perçage de goupille de boîtier (24b) et l'introduction ultérieure du moyen de fermeture (30) dans l'extrémité du perçage de goupille de boîtier (24b), adjacente à cette zone de surface (14),
caractérisé
en ce qu'on introduit comme moyen de fermeture dans le perçage de goupille de boîtier (24b), un corps de fermeture (30), qui présente au moins à son extrémité arrière lors de l'introduction, une face terminale (30a) convexe - vue à partir du volume extérieur entourant la surface extérieure - à symétrie de révolution par rapport à un axe du perçage de goupille de boîtier (24b), dont la plus grande section transversale (Qₘₐₓ), orthogonale à l'axe du perçage de goupille de boîtier (24b), se situe sur tout son pourtour, à l'intérieur du perçage de goupille de boîtier (24b) et dont le sommet (S) se situe de préférence dans ou à une petite distance à l'intérieur d'une zone partielle (V) virtuelle, limitée par le perçage de goupille de boîtier (24b), de la zone de surface (14) respective, laquelle zone partielle (V) virtuelle correspond à une zone partielle, enlevée lors de la réalisation du perçage de goupille de boîtier (24b) de la zone de surface (14).

16. Procédé selon la revendication 15,
caractérisé
en ce que le corps de fermeture (30) est fixé dans le perçage de goupille de boîtier (24b) par ajustage serré.

17. Procédé selon l'une des revendications 15 et 16,
caractérisé
en ce que le corps de fermeture (30) est introduit par une surface de poussée (34) d'un outil d'enfoncement (32), qui, s'appliquant contre la zone de surface (14) respective, détermine la profondeur d'enfoncement.

18. Procédé selon l'une des revendications 15 à 17,
caractérisé
en ce que le corps de fermeture (30) est introduit dans le perçage de goupille de boîtier (24b), après que la goupille de boîtier (22b) et éventuellement le moyen de précontrainte (38) et/ou un corps de remplissage (36) ont été introduits à travers l'extrémité extérieure, faisant partie de la zone de surface (14), du perçage de goupille de boîtier (24b).

19. Procédé selon l'une des revendications 15 à 17,
caractérisé
en ce que la goupille de boîtier (22b) ou éventuellement un corps de remplissage (36) et/ou un moyen de précontrainte sont introduits, à partir du perçage de noyau (16), dans le perçage de goupille de boîtier (24b), après que l'extrémité extérieure, tournée vers la zone de surface (14), du perçage de goupille de boîtier (24b), a été fermée par mise en place du corps de fermeture (30).

20. Procédé selon l'une des revendications 15 à 19,
caractérisé
en ce que le perçage de goupille de boîtier (24b) est réalisé seulement jusqu'au perçage de goupille de noyau (16), sans percer la zone du boîtier de cylindre de fermeture (10), diamétralement opposée au perçage de goupille de boîtier (24b).

21. Procédé selon l'une des revendications 15 à 20,
caractérisé
en ce que le corps de fermeture (30) est adapté dans son diamètre et dans sa qualité de surface à la forme et à la réalisation de surface du boîtier de cylindre de fermeture (10), de manière qu'après mise en place du corps de fermeture (30), un autre usinage de surface ne soit pas nécessaire dans la zone de surface (14) et sur le corps de fermeture (30).
